# EUROPÄISCHE PATENTSCHRIFT

(11) **EP 0 195 325 B1**
(45) Veröffentlichungstag und Bekanntmachung des Hinweises auf die Patenterteilung: **07.09.1988**
(21) Anmeldenummer: 86103045.0
(22) Anmeldetag: 06.03.1986
(51) Int. Cl.: B65H 54/38

(54) **Aufwickelverfahren**
Winding method
Procédé de bobinage

(30) Priorität: 11.03.1985 DE 3508554; 14.08.1985 DE 3529117
(43) Veröffentlichungstag der Anmeldung: 24.09.1986
(73) Patentinhaber: B a r m a g AG, D-42862 Remscheid (DE)
(72) Erfinder: Schippers, Heinz, Dr.-Ing., D-5630 Remscheid 11 (DE); Gerhartz, Siegmar, Dipl.-Ing., D-5630 Remscheid 11 (DE); Kalthoff, Rolf, D-5632 Wermelskirchen 1 (DE)
(74) Vertreter: Pfingsten, Dieter, Dipl.-Ing.

(56) Entgegenhaltungen:
- EP-A- 0 055 849
- EP-A- 0 093 258
- DE-A- 3 240 484
- DE-B- 1 281 905
- DE-B- 2 649 780
- US-A- 4 377 263

## Beschreibung

Die Erfindung betrifft ein Aufwickelverfahren für Fäden, insbesondere Chemiefäden in Spinn-und Streckmaschinen.

Chemiefäden sind Fäden aus thermoplastischen Materialien, insbesondere aus Polyester und Polyamiden. Sie bestehen aus einer Vielzahl von Einzelkapillaren und werden daher als "multifil" bezeichnet.

Derartige "multifile" Chemiefäden bieten beim Aufspulen das Problem der Spiegelbildung, wenn sie in wilder Wicklung aufgespult werden.

Bei der wilden Wicklung erfolgt die Bildung der Spulen bei konstanter Spulenumfangsgeschwindigkeit und bei konstanter Changiergeschwindigkeit. Daraus ergibt sich, daß das Spulverhältnis - das ist das Verhältnis der Drehzahl der Spulspindel zu der Doppelhubzahl der Changierung (ns/DH) - im Verlauf der Spulreise stetig abnimmt, da auch die Drehzahl der Spulspindel mit wachsendem Spulendurchmesser abnimmt. Dabei entstehen Spiegel, wenn das Spulverhältnis ganzzahlig wird oder Werte annimmt, die sich um einen großen Bruch, also z.B. 1/2, 1/3, 1/4, vom nächsten ganzzahligen Spulverhältnis unterscheiden.

Bei einer Präzisionswicklung erfolgt der Spulenaufbau mit einer Changiergeschwindigkeit, die der Drehzahl der Spulspindel direkt proportional ist. Das bedeutet, daß bei einer Präzisionswicklung das Spulverhältnis - das ist das Verhältnis der Drehzahl der Spulspindel zu der Doppelhubzahl der Changiergeschwindigkeit - fest vorgegeben wird und im Laufe der Spulreise konstant bleibt, während die Changiergeschwindigkeit proportional zur Spindeldrehzahl mit dem Spulverhältnis als Proportionaltätsfaktor abnimmt. Eine in Präzisionswicklung aufgebaute Spule kann gegenüber einer in wilder Wicklung aufgebauten Spule Vorteile haben. Insbesondere läßt sich bei einer Präzisionswicklung durch Vorgabe des Spulverhältnisses die Spiegelbildung vermeiden.

Die sog. gestufte Präzisionswicklung unterscheidet sich von der Präzisionswicklung dadurch, daß das Spulverhältnis nur während vorgegebener Phasen der Spulreise konstant bleibt. Von Phase zu Phase wird das Spulverhältnis in Sprüngen durch sprunghafte Erhöhung der Changiergeschwindigkeit vermindert.

Das bedeutet, daß bei der gestuften Präzisionswicklung innerhalb jeder Phase bzw. Stufe eine Präzisionswicklung erfolgt, bei der die Changiergeschwindigkeit proportional zur Spindeldrehzahl abnimmt. Nach jeder Phase wird die Changiergeschwindigkeit wieder erhöht, so daß sich ein erniedrigtes Spulverhältnis ergibt. Dabei müssen die Spulverhältnisse, die während der einzelnen Phasen eingehalten werden sollen, vorausberechnet und einprogrammiert werden.

Bei dem durch die DE-AS 26 49 780 bekannten Spulverfahren mit Stufenpräzionswicklung werden innerhalb einer Spulreise nur wenige Spulverhältnisse als ganzzahlige Verhältnisse vorgegeben und durch Eingabe des Fadenabstandes von einem Rechner eingestellt. Das ist nur möglich, weil gleichzeitig eine Regelung der Fadenzugkraft erfolgt. Wo das nicht der Fall ist, dürfen die Sprünge der Changiergeschwindigkeit jedoch nur so klein gewählt werden, daß die Fadenzugkraft innerhalb bestimmter Grenzen bleibt. Gleichwohl muß vermieden werden, daß Spulverhältnisse mit Spielssymptomen eingestellt werden.

Durch die EP-A 2 55 849 ist ein Aufwickelverfahren mit Stufenpräzisionswicklung bekannt, bei dem die Spule mit konstanter Umfangsgeschwindigkeit angetrieben wird. Dabei wird die Changiergeschwindigkeit zwischen einer konstanten Obergrenze und einer konstanten Untergrenze verändert. Es ist allerdings vorgesehen, daß der Sprung im Spulverhältnis, d.h. die Änderung der Aufwindegeschwindigkeit in späteren Aufwindephasen geringer wird. Das bedeutet, daß die Obergrenze der Changiergeschwindigkeit im Verlaufe der Spulreise herabgesetzt wird. Diese Maßnahme ist von geringem Einfluß auf den Spulenaufbau und kann insbesondere etwaige Mängel im Spulenaufbau, die die Form von Abschlägern oder abrutschenden Lagen haben können, nicht vermeiden. Dabei werden als Abschläger solche Fadenstrücke bezeichnet, die in den Umkehrbereichen der Fadenablage aus der Stirnseite der Spule heraustreten und infolgedessen die Stirnfläche sekantial überspannen und in eine tiefere Lage abrutschen. Rutschende Lagen entstehen, wenn Fadenbereiche aus den Endlagen der Fadenablage sich in Richtung auf die axiale Spulenmitte zubewegen, wobei sich frühere Wickellagen über spätere Wickellagen schieben und damit zu Ablaufstörungen führen.

Die Aufgabe der Erfindung ist die Vermeidung dieser Wickelfehler und der Aufbau einer absolut zylindrischen Spule ohne schädliche Ausbachungen ihrer Stirnseiten.

Diese Aufgabe wird erfindungsgemäß nach dem Kennzeichen von Anspruch 1 gelöst. Die Lösung zeichnet sich dadurch aus, daß abweichend vom Stand der Technik im Verlaufe der Spulreise bzw. in wesentlichen Teilen der Spulreise, insbesondere in den Endbereichen der Spulreise, in denen der Faden bereits auf Wickeldurchmesser von mehr als 300 mm aufgewickelt wird, die Obergrenze und die Untergrenze der Changiergeschwindigkeit gleich gerichtet entweder vermindert oder erhöht wird, und zwar fortlaufend enlang einem kontinuierlichen Kurvenzug.

Die Änderungsrichtung ist durch Erfahrung vorgegeben.

Erfahrungsgemäß werden Obergrenze und Untergrenze insbesondere zum Ende der Spulreise, d.h. bei Aufwickeldurchmessern, die ein bestimmtes Maß, z.B. 300 mm überschreiten, vermindert. Bei texturierten Fäden lehrt die Erfahrung, daß häufig ein exakterer zylindrischer Spulenaufbau mit geraden Stirnseiten dadurch zu erreichen ist, daß Obergrenze und Untergrenze erhöht werden.

Das Entstehen kritischer Fadenspannungen insbesondere bei Aufwickelvorrichtungen mit konstantem Umfangsantrieb wird dadurch vermieden, daß die Obergrenze der Changiergeschwindigkeit bei ihrer Verminderung den Anfangswert der Untergrenze der Changiergeschwindigkeit nicht unterschreitet bzw. umgekehrt, daß bei Erhöhung der Ober- und Untergrenze die Untergrenze den Ausgangswert der Obergrenze nicht überschreitet.

Für einen ideal zylindrischen Spulenaufbau, insbesondere mit geraden Stirnkanten und ohne Wickelmängel, kann es - abhängig von der Art des aufzuspulenden Fadens - auch förderlich sein, wenn Obgrenze und Untergrenze zunächst erhöht und sodann erniedrigt werden.

Für Spulen, die - abweichend vom ideal zylindrischen Spulenaufbau - im Bereich der axialen Spulenenden wulstartige Verdickungen aufbauen, ist es vorteilhaft, Ober- und Untergrenze der Changiergeschwindigkeit im Verlauf der Spulreise zu erhöhen. Eine derartige Wulstbildung an den Endkanten der Spule kommt dadurch zustande, daß der Faden sich im Bereich der Endkanten nicht einem idealen Verlegungsgesetzt ablegt und insbesondere nicht mit einem sehr geringen Radius in den Kantenbereichen umkehrt. Vielmehr tendiert der Faden dazu, unter dem Einfluß seiner Fadenspannung auf seiner Unterlage in Richtung auf die axiale Spulenmitte zu verrutschen und auf diese Weise mit einem Bogen mit großem Radius umzukehren. Die Wulstbildung hängt also nicht nur von den Parametern des Aufwickelverfahrens, sondern auch von den Fadenparametern, insbesondere dem Reibbeiwert des Fadens auf seiner Unterlage ab. Diese Wulstbildung ist bis zu einem gewissen Grade unschädlich. Sie nimmt jedoch im Verlaufe der Bildung einer Spule zu. Es kann daher vorkommen, daß die Wulstbildung im Verlauf der Spulreise zu einer unzulässigen Abnahme der Fadenspannung führt. Durch Erhöhung der Ober-und Untergrenze der Changiergeschwindigkeit kann diese Abnahme der Fadenspannung kompensiert werden. Durch die Erfindung gelingt es daher zu vermeiden, daß der maximal aufwickelbare Spulendurchmesser durch die zu befürchtende Wulstbildung begrenzt wird.

Die Veränderung von Obergrenze und Untergrenze erfolgt stets gleich gerichtet, wobei im Diagramm der Changiergeschwindigkeit über der Spulreise (Wickeldurchmesser oder Spulzeit) die Obergrenze und Untergrenze parallele kontinuierliche Kurvenzüge bilden. Die aktuell gefahrene Changiergeschwindigkeit bleibt innerhalb dieses Bandes der Changiergeschwindigkeit wobei vorzugsweise die Changiergeschwindigkeit bei jedem Stufensprung bis auf die Obergrenze der Changiergeschwindigkeit erhöht, sodann proportional zur abnehmenden Spindeldrehzahl abgesenkt und in einem Sicherheitsabstand vor Erreichen der Untergrenze sprunghaft wieder auf eine mit der Obergrenze identische Changiergeschwindigkeit erhöht wird.

Im folgenden werden Ausführungsbeispiele der Erfindung anhand von in den Figuren 1 und 2 dargestellten Diagrammen beschrieben.

Fig. 3 zeigt den Querschnitt durch eine Aufwickelmaschine für Chemiefasern.

Der Faden 1 läuft mit der konstanten Geschwindigkeit v durch den Changierfadenführer 3, welcher durch die Kehrgewindewelle 2 in eine Hin- und Herbewegung quer zur Laufrichtung des Fadens versetzt wird. Neben dem Fadenführer 3 gehört zur Changiereinrichtung die Nutwalze 4, in deren endloser, hin- und hergehender Nut der Faden mit teilweiser Umschlingungung geführt ist. Mit 7 ist die Spule und mit 6 die frei drehbare Spulspindel (Spindel) bezeichnet. Am Umfang der Spule 7 liegt die Treibwalze 8 an, die mit konstanter Umfangsgeschwindigkeit angetrieben wird. Es sei erwähnt, daß Treibwalze und Changierung einerseits und Spulspindel und Spule andererseits relativ zueinander radial beweglich sind, so daß der Achsabstand zwischen der Spindel 6 und der Treibwalze 8 bei steigendem Durchmesser der Spule veränderbar ist. Die Kehrgewindewalze 2 und die Nutwalze 4 werden durch einen Drehstrommotor, z.B. Asynchronmotor 9, angetrieben. Die Kehrgewindewalze 2 und die Nutwalze 4 sind getrieblich, z.B. durch Treibriemen 10, miteinander verbunden. Die Treibwalze 8 wird durch einen Synchronmotor 11 mit konstanter Umfangsgeschwindigkeit angetrieben. Es sei erwähnt, daß zum Antrieb der Spule auch ein Motor dienen kann, der die Spulspindel 6 unmittelbar antreibt und dessen Drehzahl so gesteuert wird, daß die Umfangsgeschwindigkeit der Spule auch bei steigendem Spulendurchmesser konstant bleibt. Die Drehstrommotoren 9 und 11 erhalten ihre Energie durch Frequenzwandler 12 und 13. Der Synchronmotor 11, der als Spulantrieb dient, ist an den Frequenzwandler 12 angeschlossen, der die einstellbare Frequenz f2 liefert. Der Asynchronmotor 9 wird durch Frequenzwandler 12 betrieben, der mit einem Rechner 15 verbunden ist. Das Ausgangssignal 20 des Rechners 15 hängt ab von der Eingabe.

Eingegeben werden fortlaufend: die Drehzahl der Spulspindel 6, die durch Meßfühler 18 ermittelt wird; das Ausgangssignal der dem Rechner vorgeschalteten Programmeinheit 19, die vorzugsweise frei programmierbar ist und in der die Spulverhaltnisse eingegeben worden sind, die im Verlauf der Spulreise in den einzelnen Phasen mit Präzisionswicklung nacheinander gefahren werden sollen.

Mit Vorteil wird auch durch Meßfühler 17 die aktuelle Changiergeschwindigkeit bzw. Doppelhubzahl durch Meßfühler 17 abgetastet und dem Rechner eingegeben, der wiederum einen Soll-/ Ist-Wert-Vergleich durchführt und hierdurch die Changiergeschwindigkeit der durch einen Asynchronmotor 9 angetriebenen Changiereinrichtungen auf den Soll-Wert, d.h. den der Spindeldrehzahl über die gespeicherten Spulverhältnisse proportionalen Sollwert, ausregelt.

Die Hauptaufgabe des Rechners 15 besteht darin, diese Sollwertermittlung der Changiergeschwindigkeit durchzuführen.

Hierzu erhält der Rechner zunächst einmal durch den Programmspeicher bzw. Programmgeber 19 die vorausberechneten, in Sinne der Erfindung idealen und gespeicherten Spulverhältnisse. Aus diesen idealen Spulverhältnissen und dem Ausgangswert der Changiergeschwindigkeit errechnet der Rechner "ideale" Spindeldrehzahlen. Dem Programmgeber können jedoch auch die zuvor aus den "idealen" Spulverhältnissen unter Berücksichtigung des Ausgangswertes des Changiergeschwindigkeit errechneten Spindeldrehzahlen eingegeben werden, so daß diese Rechenoperation nicht vom Rechner vorgenommen werden muß. Jedenfalls werden die Werte der "idealen" Spindeldrehzahlen mit den aktuellen, durch den Meßfühler 18 ermittelten Spindeldrehzahlen verglichen. Wenn der Rechner Identität der Spindeldrehzahlen feststellt, gibt er als Ausgangssignal 20 den ebenfalls durch Programmgeber 19 vorgegebenen Ausgangswert der Changiergeschwindigkeit als Sollwert dem Frequenzwandler 13 vor. Im folgenden Verlauf der Spulreise vermindert der Rechner diesen Sollwert proportional zur ständig gemessenen Spindeldrehzahl, die mit wachsendem Spulendurchmesser bei konstanter Spulenumfangsgeschwindigkeit hyperbolisch abnimmt. Das vorgegebene "ideale" Spulverhältnis bleibt also während dieser Stufe der Präzisionswicklung konstant. Sobald der Rechner nunmehr Identität der aktuell gemessenen Spindeldrehzahl mit der durch das nächste als "ideal" vorgegebene Spulverhältnis ermittelten "idealen" Spindeldrehzahl feststellt, wird als Ausgangssignal 20 wiederum der Ausgangswert der Changiergeschwindigkeit atsSottwert vorgegeben. Es folgt eine neue Stufe der Präzisionswicklung.

Es ergibt sich hieraus, daß in der geschilderten Ausführung der obere Grenzwert der Changiergeschwindigkeit eine im Laufe der Spulreise fortlaufend neu eingestellte Größe ist. Sie wird immer dann eingestellt, wenn diese Größe in Relation zur aktuellen Spindeldrehzahl einen vorberechneten, idealen Wert annimmt. Der untere Grenzwert der Changiergeschwindigkeit ist dagegen lediglich eine rechnerische Größe, die den größten zulässigen Abfall der Changiergeschwindigkeit angibt, der in Wirklichkeit jedoch selten oder nie erreicht wird und lediglich bei der Berechnung des oberen Grenzwerts eine Rolle spielt. Es sei bemerkt, daß das Verfahren auch umgekehrt gesteuert werden kann. Man kann den unteren Grenzwert der Changiergeschwindigkeit als realen, immer wieder angefahrenen Grenzwert vorgeben. Der obere Grenzwert gibt dann den größten zulässigen Sprung der Changiergeschwindigkeit nach oben an. Er wird jedoch in Wirklichkeit nur in Ausnahmesituationen angefahren, wenn dieser obere Grenzwert in Relation zur augenblicklichen Spindeldrehzahl zufällig einen als ideal vorausberechneten Wert hat.

Bei dem Betrieb dieser Aufwicklmaschine können nun Changiergesetze z.B. nach den Diagrammen nach Fig. 1 oder 2 einprogrammiert werden.

Im Diagramm nach Fig. 1 ist gezeigt, daß der Ausgangswert der Obergrenze der Changiergeschwindigkeit und der Untergrenze der Changiergeschwindigkeit nicht konstant beibehalten werden, wie die punktierte Linie zeigt. Vielmehr nimmt der obere Grenzwert und der untere Grenzwert entlang einer Geraden ab. Dabei wird der obere Grenzwert auch am Ende der Spulreise nicht kleiner als der Ausgangswert der Untergrenze. Die vorprogrammierten Spulverhältnisse sind nun so ausgewählt, daß die dabei einzuhaltende Changiergeschwindigkeit auf dem oberen Grenzwert der Changiergeschwindigkeit liegt. Der untere Grenzwert der Changiergeschwindigkeit, bei dessen Erreichen spätestens die sprunghafte Erhöhung der Changiergeschwindigkeit erfolgt, nimmt im wesentlichen parallel zum Kurvenzug des Oberen Grenzwertes ab. Dabei ist das Diagramm nach Fig. 1 auf eine Spule bezogen, die auf eine Hülse mit 100 mm aufgewickelt wird und eine Gesamtdicke von 450 mm Durchmesser erhält.

Im Diagramm nach Fig. 2 wird ein Changierdiagramm angegeben, das ebenfalls für einen Spulenaufbau von 100 bis 450 mm Durchmesser gilt. Es erfolgt zunächst linear eine Erhöhung von Ober- und Untergrenze und sodann ab einem Spulendurchmesser von 200 mm eine lineare Erniedrigung.

Es sei bemerkt, daß die Veränderung der Ober-und Untergrenzen nicht linear, sondern auch nach beliebigen Kurvenzügen vonstatten gehen kann. Insbesondere kann es zweckmäßig sein, die Änderungsgeschwindigkeiten zum Ende der Spulreise, aso bei hohen Durchmessern zu erhöhen.

## Patentansprüche

1. Verfahren zum Aufwickeln von Fäden, insbesondere von frisch gesponnenen oder verstreckten Chemiefäden, zu zylindrischen Kreuzspulen in gestufter Präzisionswicklung, bei welcher die Changiergeschwindigkeit zwischen einer fest vorgegebenen Obergrenze und einer fest vorgegebenen Untergrenze in jeder Stufe der Präzisionswicklung proportional zur Spindeldrehzahl vermindert und sodann zur Erreichung eines vorgegebenen kleineren Spulverhältnisses (Spindeldrehzahl/Doppelhubzahl) wieder erhöht wird, dadurch gekennzeichnet, daß die Ober- und Untergrenze im Verlaufe der Spulreise, insbesondere zum Ende der Spulreise, gleichsinnig vermindert oder vergrößert wird.

2. Verfahren nach Anspruch 1, dadurch gekennzeichnet, daß die prozentuale Abweichung der Veränderung von Obergrenze und Untergrenze von ihrem Ausgangswert maximal nicht größer als die prozentuale Abweichung zwischen Obergrenze und Untergrenze ist.

3. Verfahren nach Anspruch 1 oder 2, dadurch gekennzeichnet, daß Obergrenze und Untergrenze beim Aufspulen frisch gesponnener und/ oder verstreckter Chemiefäden längs eines stetigen Kurvenzuges zumindest zum Ende der Spulreise laufend vermindert werden.

4. Verfahren nach Anspruch 1 oder 2, dadurch gekennzeichnet, daß zum Aufwickeln texturierter Fäden die Obergrenze und Untergrenze insbesondere von der Mitte der Spulreise an längs zweier paralleler Kurvenzüge stetig erhöht werden.

## Revendications

1. Procédé de bobinage de fils, en particulier de fils synthétiques fraîchement filés ou étirés, en bobines cylindriques à fil croisé avec un bobinage de précision échelonné, dans lequel la vitesse de va-et-vient est réduite entre une limite supérieure prédéterminée de manière fixe et une limite inférieure prédéterminée de manière fixe, dans chaque échelon du bobinage de précision, proportionnellement à la vitesse de rotation de la broche puis de nouveau augmentée afin d'attein- dre un rapport de bobinage prédéterminé inférieur (vitesse de rotation de broche/nombre de courses doubles), caractérisé en ce que la limite supérieure et la limite inférieure sont réduites ou augmentées dans le même sens au cours de la formation du bobinage, en particulier vers la fin de la formation du bobinage.

2. Procédé selon la revendication 1, caractérisé en ce que le pourcentage d'écart de la modification des limites supérieure et inférieure par rapport à leur valeur de départ n'est au maximum pas supérieur au pourcentage d'écart entre la limite supérieure et la limite inférieure.

3. Procédé selon la revendication 1 ou 2, caractérisé en ce que lors du bobinage de fils synthétiques fraîchement filés et/ou étirés, la limite supérieure et la limite inférieure sont réduites selon une courbe continue, au moins vers la fin de la formation du bobinage.

4. Procédé selon la revendication 1 ou 2, caractérisé en ce que pour le bobinage de fils texturés, la limite supérieure et la limite inférieure sont continuellement augmentées selon deux courbes parallèles, en particulier à partir du milieu de la formation du bobinage.

## Claims

1. Process for winding yarns, in particular freshly spun or drawn man-made filament yarns, into cylindrical cross-wound packages in stepwise precision winding, where, in every step of the precision wind and within a fixedly predetermined upper limit and a fixedly predetermined lower limit, the traverse speed is reduced proportionally to the spindle speed and then, to obtain a predetermined lower package ratio (number of spindle revolutions/number of dou ble traverses), increased again, characterized in that, the upper and lower limits are reduced or increased in the same direction in the course of the package build-up, in particular towards the end of the package build-up.

2. Process according to Claim 1, characterized in that, the percentage change in the upper limit and lower limit from their starting values is not more than the percentage difference between the upper limit and lower limit.

3. Process according to Claim 1 or 2, characterized in that, in the winding of freshly spun and/ or drawn man-made filament yarns, the upper limit and lower limit are continuously reduced along a continuous curve, at least towards the end of the package build-up.

4. Process according to Claim 1 or 2, characterized in that, to wind textured yarns the upper limit and lower limit are continuously increased along two parallel curves, in particular from the middle of the package build-up onwards.
